# EUROPÄISCHE PATENTANMELDUNG

(11) **EP 2 752 131 A1**
(43) Veröffentlichungstag der Anmeldung: **09.07.2014**
(21) Anmeldenummer: 14000014.2
(22) Anmeldetag: 03.01.2014
(51) Int. Cl.: A47B 51/00, A47B 77/04, E06B 3/38

(54) **2-teilig bewegter Hängeschrank**

(30) Priorität: 03.01.2013 DE 102013000023
(71) Anmelder: tielsa GmbH, 88630 Pfullendorf (DE)
(72) Erfinder: Knott, Hubert, 88630 Pfullendorf (DE); Müller, Berthold, 72505 Krauchenwies-Bittelschiess (DE); Dahm-Wachsmann, Ulrich, 89075 Ulm (DE)
(74) Vertreter: Otten, Roth, Dobler & Partner

(57) **Zusammenfassung**

An einer senkrechten Wand (11) montierbares Küchen-Schrankmöbel (1), dessen Anordnung an einer Wand (11) veränderbar ist, derart, dass wenigstens ein kastenförmiges Schrankelement (2) zwischen einer oberen und einer unteren Endlage positionierbar ist, wobei das Schrankmöbel (1) Führungsmittel (5, 6, 7) zur Durchführung einer horizontalen (19) und/oder vertikalen (21) Bewegung aufweist und die Führungsmittel (5, 6, 7) eine erste Horizontal-Führungseinrichtung (6) und eine zweite Vertikal-Führungseinrichtung (7) aufweisen, wobei die Führungseinrichtungen (6, 7) für die Verfahrbewegung unabhängig voneinander betätigbar sind.

## Beschreibung

### 2-teilig bewegter Bängeschrank

Die Erfindung betrifft ein an einer senkrechten Wand montierbares Küchen-Schrankmöbel nach dem Oberbegriff des Anspruchs 1.

### Stand der Technik

In der Höhe verstellbare Möbel, wie Tische, Stühle sind allgemein bekannt. Aus der DE 3 616 530 A1 sind darüber hinaus Schrank- oder Wandmöbel bekannt geworden, deren Positionen an der Wand veränderbar sind. Insbesondere können ein bzw. mehrere nebeneinander angeordnete Schränke jeweils zwischen einer oberen wandnahen Endlage und einer unteren wandfernen Endlage positioniert bzw. verstellt werden. Diese Verstellmöglichkeiten dienen vorwiegend bewegungsbehinderten Personen, damit diese beispielsweise auch aus einem Rollstuhl den Inhalt von Schränken erreichen können.

Für den Küchenbereich ist aus der DE 20 2005 006 019 U1 für eine Küchenanwendung ein Hängeschranksystem bekannt geworden, bei welchem ein Innenhubschrank nach vorne und unten heraus- und einziehbar ist.

Aus der DE 19 505 391 A1 ist ein Hängeschranksystem bekannt geworden, bei welchem ein inneres Schrankteil lediglich nach unten herausziehbar ist.

Schließlich zeigt die DE 19 517 656 C2 ein schrankförmiges Möbelelement, welches mittels eines Scherensystems sowie einer Hubeinrichtung sowohl nach vorn als auch nach unten verschwenkbar angeordnet ist.

Die bekannten Einrichtungen haben den Nachteil, dass sie mit einer komplizierten Mechanik den Bedürfnissen im modernen Küchenbau nur unzureichend gerecht werden. Weiterhin beschreiben die bekannten Systeme stets gekoppelte vorgegebene Bewegungsbahnen, welche für die Einrichtungsflexibilität Nachteile mit sich bringen.

### Aufgabe der Erfindung

Der Erfindung liegt die Aufgabe zugrunde, ein KüchenSchrankmöbel der gattungsgemäßen Art vorzuschlagen, welches in einfacher Bauart verschiedene Bewegungsmuster ausführen kann.

### Lösung der Aufgabe

Zur Durchführung einer Positionsänderung eines kastenförmigen Schrankelements zwischen einer oberen, wandnahen Endlage und einer unteren, wandfernen Endlage weist dieses Führungsmittel zur Durchführung einer horizontalen und/oder vertikalen Bewegung auf, wobei die Führungsmittel eine erste Horizontal-Führungseinrichtung zur Durchführung einer horizontalen Bewegung und eine zweite, Vertikal-Führungseinrichtung zur Durchführung einer Vertikalbewegung umfassen, wobei der Bewegungsablauf der Führungseinrichtungen für die Verfahrbewegung unabhängig voneinander durchführbar ist.

Eine unabhängige Verfahrbarkeit in horizontaler und/oder vertikaler Richtung hat den großen Vorteil, dass Gegenstände, die sich unterhalb des Schrankelements befinden, wie z.B. ein nach oben stehender Wasserhahn, bei dem Bewegungsablauf in vollem Umfang berücksichtigt werden können. So kann das Schrankelement wahlweise nur nach unten gefahren werden, sofern der hierfür erforderliche Platzbedarf vorhanden ist und eine nach vorne gerichtete Horizontalbewegung nicht zwingend erforderlich ist. Umgekehrt kann weitestgehend nur eine Horizontalbewegung nach vorn durchgeführt werden, wenn dies dem gewünschten Bewegungsablauf des Schrankelements entspricht. Insofern ist eine unabhängig voneinander betätigbare Verfahrbewegung in vertikaler und/oder horizontaler Richtung von großem Vorteil.

In den Unteransprüchen sind vorteilhafte und zweckmäßige Weiterbildungen des im Hauptanspruch angegebenen Schrankmöbels angegeben.

Besonders vorteilhaft ist die Verwendung eines Schrankmöbels, welches aus einem ersten unteren, verfahrbaren Schrankelement und einem zweiten, darüber liegenden Schrankelement besteht, wobei das darüber liegende Schrankelement vorteilhaft die entsprechenden Antriebsmittel für die Durchführung einer vertikalen Hebe-Senkbewegung und/oder einer horizontale Querbewegung aufweist. Diese Anordnung ermöglicht eine vollständige Nutzung des Innenraums des Schrankelements, ohne dass wertvoller Raum für Antriebselemente verloren geht. Auch Probleme durch innenliegend bewegte Teile, wie beispielsweise Linearführungen oder dergleichen, welche wiederum bei der Schrankbewegung mit im Schrank aufbewahrten Gegenständen kollidieren können, werden dadurch vermieden.

In alternativer Ausführungsform kann zwischen den Schrankelementen und der Wand ebenfalls eine Hebe-Senkeinrichtung und/oder eine Querbewegungseinrichtung vorgesehen sein. In diesem Fall erübrigt sich ggf. ein zusätzliches Schrankelement zur Aufnahme der Bewegungseinrichtungen. Die rückseitige Anordnung der Antriebseinrichtungen versetzt die Schrankelemente nach vorn, um damit der Benutzerperson entgegenzukommen.

Vorteilhaft ist auch die Verwendung eines unteren, bewegbaren Schrankelements sowie eines darüber liegenden, stationären Schrankelements. Dabei ist es vorteilhaft, dass das obere Schrankelement und das untere Schrankelement von einer gemeinsamen, vertikal schwenkbaren Abdeckplatte verschlossen sind, wobei diese Abdeckplatte am oberen Ende des oberen Schrankes angelenkt ist und beim Herausfahren bzw. Absenken des unteren Schrankes nach vorne wegklappen kann. Insofern öffnet sich das untere Schrankelement bei seiner Verfahrbewegung nach unten und vorn eigenständig.

Vorteilhaft ist weiterhin, wenn die Führungseinrichtungen für die Durchführung der horizontalen und/oder vertikalen Bewegungen des Schrankelements jeweils als Linearantriebe ausgebildet sind.

Insbesondere kann als weiter vorteilhafte Ausführungsform auch eine beliebige Bewegungskurve aus den beiden Führungseinrichtungen in beiden Bewegungsrichtungen in Kombination bzw. Überlagerung ausgeführt werden, welche nicht zuletzt auch ästhetischen Gesichtspunkten genügen kann, beispielsweise besonders sanft oder definiert in eine gewünschte Position zu verfahren.

Weitere Einzelheiten und Vorteile der Erfindung sind in den Zeichnungen dargestellt und in der nachfolgenden Beschreibung eines Ausführungsbeispiels näher erläutert.

In einer vorteilhaften Ausführung ist vorgesehen, das Schrankmöbel derart auszugestalten, dass das Schrankelement mindestens ein Doppelwandelement umfasst, wobei das Doppelwandelement ein erstes, gegenüber der Wand ortsfestes Wandelement und ein zweites, mit dem Schrankelement mitbewegtes Wandelement umfasst und die Wandelemente des Doppelwandelements durch die Bewegung des Schrankelements entstehende Öffnungen derart durch Überlappung verschließen, dass ein Einklemmen eines Gegenstandes oder eines Körperteils verhindert wird. Als Doppelwandemelent ist insbesondere ein Wandelement zu verstehen, welches aus zwei parallel angeordneten Wandbrettern oder dergleichen zumindest teilweise Überlappend ausgebildet ist. Auf diese Weise wird ein verbesserter Verletzungsschutz gegeben und Verschmutzungen können nicht in den offenen Bereich bei einer Bewegung des Schrankelements gelangen.

Es zeigen:
- Figur 1:: ein doppeltes Schrankelement mit unterem beweglichem und oberem festem Schrankteil in der Normalstellung an der Wand;
- Figur 2:: das Schrankelement aus Figur 1, wobei das untere Schrankelement nach vorne positioniert ist und
- Figur 3:: das Schrankelement nach Figur 1 oder 2 mit einem nach vorne und unten positionierten unteren Schrankelement.

### Beschreibung des Ausführungsbeispiels

In der Figur 1 besteht das Küchen-Schrankmöbel 1 aus kastenförmigen Schrankelementen 2 bis 4 und insbesondere aus einem unteren Schrankelement 2, einem mittleren Schrankelement 3 sowie einem oberen Schrankelement 4. Das obere Schrankelement 4 umfasst Führungsmittel 5 zur Durchführung einer horizontalen und/oder vertikalen Bewegung. Dies sind insbesondere ein Linearantrieb 6 zur Durchführung einer horizontalen und ein Linearantrieb 7 zur Durchführung der vertikalen Verfahrbewegung. Dabei erstreckt sich die Verfahrbewegung lediglich auf das untere, kastenförmige Schrankelement 2, während das mittlere kastenförmige Schrankelement 3 in seiner Lage unverändert bleibt.

Frontseitig ist das mittlere sowie das untere kastenförmige Schrankelement mit einer gemeinsamen vorderen Abdeckklappe 8 verschlossen, die an einem oberen Gelenk 9 im Bereich der Oberkante 10 des mittleren Schrankelements angeordnet ist. Grundsätzlich kann die Abdeckklappe 8 auch als Faltklappe in bekannter Weise ausgebildet sein, die in ihrer Fläche ein weiteres Gelenk enthält.

Die Schrankelemente 3 und 4 sind wandseitig, d.h. an der vertikalen Küchenwand 11 durch schematisch dargestellte Befestigungselemente 12, 13 an der Wand 11 befestigt. Das untere Schrankelement ist mittels seitlich an den Schränken 3, 4 vorbeilaufenden Führungsmitteln 6, 7 frei aufgehängt und über einen Befestigungsflansch 14 beweglich an den mittleren Schrank 3 angelenkt.

Unterhalb des Küchenschrankmöbels befindet sich z.B. ein Spültisch 15 mit einer Wasserarmatur 16. Der mit 17 gestrichelt dargestellte Bereich der Wasserarmatur muss freigehalten werden, damit diese unterschiedliche Bewegungen des Betätigungshahns der Wasserarmatur 16 durchführen kann.

Wie aus der Darstellung nach Figur 2 hervorgeht, kann nun das untere Schrankelement 2 mittels des horizontal verfahrbaren Linearantriebs 6 der Führungsmittel 5 eine horizontale Verfahrbewegung durchführen, wie dies mit Pfeil 19 dargestellt ist. Dabei bewegt sich das untere Schrankelement noch nicht in seiner vertikalen Lage. Mittels der Durchführung der Horizontalbewegung wird die vordere Abdeckplatte 8 über das Scharnier nach vorne geschwenkt und öffnet damit den vorderen Bereich 20 des Schrankelements 2. Die nach vorne gerichtete Verfahrbewegung des Schrankelements 2 erfolgt um einen Abstand a, der so groß bemessen ist, dass das Schrankelement 2 vor dem Sicherheitsbereich 17 mit einem Abstand b angeordnet ist (a > b).

Ist dieser Bereich gemäß Figur 2 erreicht, so kann nunmehr gemäß Figur 3 eine Vertikalbewegung entlang des Pfeils 21 durchgeführt werden, was durch den Linearantrieb 7 zur Durchführung der vertikalen Bewegung erfolgt. In diesem Fall kann das untere Schrankelement 2 eine zusätzliche Vertikalbewegung in der Höhe c durchführen und ist damit in der Lage, sich vor den Sicherheitsbereich 17 der Wasserarmatur zu positionieren. Wie aus Figur 3 erkennbar, ist der vordere Bereich 20 des unteren Schrankelements 2 nunmehr kaum noch durch die Abdeckklappe verschlossen, so dass das kastenförmige Schrankelement ohne weitere Türöffnung im vorderen Bereich zugänglich ist. Die Linearantriebe 6, 7 haben demnach das untere Schrankelement in eine Position gemäß Figur 3 versetzt, die außerhalb des Sicherheitsbereichs 17 für die Wasserarmatur 16 liegt.

Bei Bedarf können die in Figur 2 und 3 dargestellten Bewegungen auch überlagert durchgeführt werden, wobei die Antriebe für die Führungsmittel 5 derart gesteuert bzw. geregelt werden, dass keine Kollision mit unteren Bauteilen erfolgt. Dies kann beispielsweise durch nicht näher dargestellte Sensoren zur Kontrolle der horizontalen und vertikalen Bewegung des unteren Schrankelements 2 erfolgen.

Das in einer Ausführung bevorzugte Doppelwandelement könnte durch eine überlappende Seitenwandung der seitlichen Wandbretter der Schrankelemente 2 und 3 gebildet werden, welche in Verlängerung der Seitenwand des Schrankelements 3 die Öffnung des Abstands a (siehe Figur 2) und des Abstands c (siehe Figur 3) überdecken.

Die Erfindung ist nicht auf die dargestellten und beschriebenen Ausführungsbeispiele beschränkt. Sie umfasst auch vielmehr Ausführungsvarianten im Rahmen der schutzrechtsansprüche. Beispielsweise können auch andere Führungsmittel zur Durchführung der Bewegung des unteren Schrankteils herangezogen werden. Dies können beispielsweise eine separate Hebe-Senkeinrichtung für die vertikal und/oder eine separate Querbewegungseinrichtung für die horizontale Bewegung sein, die ggf. auch an der Rückseite der Schrankelemente und insbesondere des unteren Schrankelements 2 angeordnet sind.

### Bezugszeichenliste:

- 1: Küchen-Schrankmöbel
- 2: unteres kastenförmiges Schrankelement
- 3: mittleres kastenförmiges Schrankelement
- 4: oberes kastenförmiges Schrankelement
- 5: Führungsmittel
- 6: Linearantrieb für horizontale Bewegung
- 7: Linearantrieb für vertikale Bewegung
- 8: Abdeckklappe
- 9: Gelenk
- 10: Oberkante
- 11: Küchenwand
- 12: Befestigungselemente
- 13: Befestigungselemente
- 14: Befestigungsflansch
- 15: Spültisch
- 16: Wasserarmatur
- 17: Bereich
- 18: Betätigungshahn
- 19: Pfeil
- 20: vorderer Bereich v. 2

## Patentansprüche

1. An einer senkrechten Wand (11) montierbares KüchenSchrankmöbel (1), dessen Anordnung an einer Wand (11) veränderbar ist, derart, dass wenigstens ein kastenförmiges Schrankelement (2) zwischen einer oberen, wandnahen Endlage und einer unteren, wandfernen Endlage positionierbar ist, wobei das Schrankmöbel (1) Führungsmittel (5, 6, 7) zur Durchführung einer horizontalen (19) und/oder vertikalen (21) Bewegung aufweist, **dadurch gekennzeichnet, dass** die Führungsmittel (5, 6, 7) eine erste Horizontal-Führungseinrichtung (6) zur Durchführung einer Horizontalbewegung (19) und eine zweite Vertikal-Führungseinrichtung (7) zur Durchführung einer Vertikalbewegung (21) aufweisen, wobei die Führungseinrichtungen (6, 7) für die Verfahrbewegung unabhängig voneinander betätigbar sind.

2. Schrankmöbel nach Anspruch 1, **dadurch gekennzeichnet, dass** die Führungseinrichtungen jeweils Lagesteuerungen für das verfahrbare Schrankelement (2) aufweisen, derart, dass eine erste Horizontalbewegung (19) durchführbar ist bis das Schrankelement (2) wandfern neben einem darunter liegenden Küchenbedienelement (16), wie z.B. Wasserhahn, positioniert ist und dass nachfolgend eine zweite Vertikalbewegung (21) eine Absenkung des Schrankelements (2) bewirkt.

3. Schrankmöbel nach Anspruch 1 oder 2, **dadurch gekennzeichnet, dass** dem verfahrbaren ersten Schrankelement (2) ein darüber liegendes zweites, vorzugsweise stationäres Schrankelement (3) zugeordnet ist.

4. Schrankmöbel nach einem der Ansprüche 1 bis 3, **dadurch gekennzeichnet, dass** oberhalb des Schrankelements (3) ein weiteres Schrankelement (4) zur Aufnahme der Führungsmittel (5) und/oder Antriebsmittel (6, 7) angeordnet ist.

5. Schrankmöbel nach einem der vorhergehenden Ansprüche 1 bis 4, **dadurch gekennzeichnet, dass** zwischen dem Schrankelement (2-4) und der Wand (11) eine separate Hebe-/Senkeinrichtung und/oder eine separate Querbewegungseinrichtung angeordnet ist.

6. Schrankmöbel nach einem der vorhergehenden Ansprüche, **dadurch gekennzeichnet, dass** das obere Schrankelement (3) und das untere Schrankelement (2) von einer gemeinsamen, vertikal schwenkbaren Abdeckklappe (8) verschlossen ist, wobei die Abdeckplatte (8) im oberen Bereich des oberen Schranks mittels eines Scharniers (9) angelenkt ist und dass die Abdeckplatte (8) nach vorne verschwenkbar, insbesondere als Falttüre ausgebildet ist.

7. Schrankmöbel nach einem der vorhergehenden Ansprüche, **dadurch gekennzeichnet, dass** die Führungseinrichtung (5) für die horizontale und vertikale Bewegung des Schrankelements mittels Linearantrieben (6, 7) ausgebildet ist.

8. Schrankmöbel nach einem der vorangegangenen Ansprüche, **dadurch gekennzeichnet, dass** das Schrankelement (2) mindestens ein Doppelwandelement umfasst, wobei das Doppelwandelement ein erstes, gegenüber der Wand (11) ortsfestes Wandelement und ein zweites, mit dem Schrankelement (2) mitbewegtes Wandelement umfasst und die Wandelemente des Doppelwandelements durch die Bewegung des Schrankelements (2) entstehende Öffnungen derart durch Überlappung verschließen, dass ein Einklemmen eines Gegenstandes oder eines Körperteils verhindert wird.
